# EUROPÄISCHE PATENTSCHRIFT

(11) **EP 1 396 597 B1**
(45) Veröffentlichungstag und Bekanntmachung des Hinweises auf die Patenterteilung: **14.04.2010**
(21) Anmeldenummer: 03017089.8
(22) Anmeldetag: 28.07.2003
(51) Int. Cl.: E05C 7/06, E05C 1/06

(54) **Kantriegel**
Lock bolt for the edge of wings
Verrou pour le chant d'un battant

(30) Priorität: 03.09.2002 DE 20213560 U
(43) Veröffentlichungstag der Anmeldung: 10.03.2004
(73) Patentinhaber: MACO Vermögensverwaltung GmbH, 5020 Salzburg (AT)
(72) Erfinder: Maier, Franz, 5400 Hallein/Rif (AT)
(74) Vertreter: Manitz, Finsterwald & Partner GbR

(56) Entgegenhaltungen:
- DE-A1- 3 039 515
- DE-A1- 19 909 208
- DE-B- 1 284 314
- DE-C- 110 201
- FR-A- 669 537
- US-A- 4 315 647

## Beschreibung

Die Erfindung betrifft einen Kantriegel für setzholzfreie zwei- oder mehrflügelige Fenster, Türen oder dergleichen, mit einem am unterschlagenden Flügel verschiebbar geführten, durch einen im Flügelfalzbereich gelegenen Hebel betätigbaren Riegelelement, dem blendrahmenseitig ein Schließteil zugeordnet ist.

Bei zwei- oder mehrflügeligen Fenstern oder Türen ist es einerseits bekannt, jeden der beiden Flügel separat an einer vertikalen Mittelstrebe zu verriegeln oder auch ohne derartige, in der Praxis als Setzholz bezeichnete Mittelstrebe zu arbeiten und in diesem Falle den unterschlagenden Flügel mittels eines sogenannten Kantriegels zu verriegeln, der beispielsweise in Form eines Stangenausschlusses nach oben und/oder nach unten ausfahrbar ist und in ein blendrahmenseitiges Schließteil eingreifen kann.

Zur Betätigung derartiger bekannter Kantriegel dient ein Dreipunkt-Hebelmechanismus, der im senkrechten Falzbereich des unterschlagenden Flügels angeordnet ist. Dieser Hebelmechanismus umfasst einen an der Stulpschiene angelenkten Schwenkhebel sowie einen kurzen Steuerlenker, der zwischen dem Schwenkhebel und einem an der Stulpschiene geführten Schiebeglied zur Betätigung des Riegelelements angeordnet ist. Im verriegelten Zustand liegt der Betätigungshebel etwa parallel zur Stulpschiene im vertikalen Flügelfalz, und zur Entriegelung bzw. zum Öffnen des unterschlagenden Flügels wird der Betätigungshebel nach vorne aus dem Flügelfalz herausbewegt.

Nachteilig ist diese Lösung nach dem Stand der Technik vor allem unter Sicherheitsaspekten. Wird nämlich bei einem Einbruch das Einbrechwerkzeug zwischen dem unterschlagenden und dem aufschlagenden Flügel angesetzt und dabei die Deck- oder Schlagleiste weggerissen, so wird der im vertikalen Falzbereich liegende Hebel zur Kantriegelbetätigung frei zugänglich und kann problemlos nach außen geschwenkt werden, wodurch die Verriegelung zwischen Blendrahmen und unterschlagendem Flügel aufgehoben wird und sich damit der Flügel öffnen lässt.
Nachteilig ist weiterhin, dass bei ordnungsgemäß geöffnetem, unterschlagenden Flügel der vorstehend geschilderte Dreipunkthebel in den Raum ragt, d.h. über die Flügelebene vorsteht, was häufig zu Deformierungen des Hebels selbst und damit verbundenen Funktionsstörungen, aber auch zu Verletzungen von Personen führen kann, die gegen diesen vorstehenden Hebel stoßen.
Schließlich weisen die bekannten Konstruktionen noch den Nachteil auf, dass die Verschlüsse im Regelfall mit nach oben und/oder unten führenden Stangenausschlüssen versehen sind, was wiederum zur Folge hat, dass besonders gestaltete, im Regelfall nur für diesen Zweck verwendbare Schließbleche zur blendrahmenseitigen Montage benötigt werden.

Aus der FR 669 537 A ist ein Kantriegel für setzholzfreie zweiflügelige Türen bekannt, wobei dieser in Vertikalrichtung verschiebbare Kantriegel durch einen im Flügelfalzbereich gelegenen Hebel betätigbar und dem Kantriegel blendrahmenseitig ein Schließteil zugeordnet ist.

Aufgabe der Erfindung ist es, einen Kantriegel der eingangs genannten Art unter Abweichung von der bisherigen Konzeption in der Weise auszubilden, dass die Einbruchsicherheit entscheidend erhöht wird und Beschädigungs- und Verletzungsgefahren resultierend aus dem Betätigungshebel beseitigt werden.

Gelöst wird diese Aufgabe nach der Erfindung im wesentlichen dadurch, dass der Hebel als im Eckbereich des unterschlagenden Flügels angelenkter Klapphebel ausgebildet ist, der im entriegelten Zustand im vertikalen Flügelfalzbereich und im verriegelten Zustand im horizontalen Flügelfalzbereich gelegen ist, dass der an einem Eckwinkel über ein Schwenklager angelenkte Klapphebel im Bereich des Schwenklagers abgewinkelt und an diesem Hebeleckbereich das Gestänge schwenkbar angelenkt ist und dass der Klapphebel über ein angeschlossenes Gestänge zumindest ein im horizontalen Falzbereich des unterschlagenden Flügels verfahrbares und mit einem blendrahmenfesten Schließteil zusammenwirkendes Riegelelement betätigt.

Durch die erfindungsgemäße Ausgestaltung wird es möglich, den zur Betätigung des Riegelelements vorgesehenen Klapphebel bei verriegeltem unterschlagenden Flügel in den horizontalen Falz zu verlagern, so dass er unter den unteren Querholm des aufschlagenden Flügels zu liegen kommt und somit auch bei gewaltsam entfernter Schlagleiste und damit geschaffener Zugänglichkeit zum vertikalen Falzbereich kein Rückschwenken des Klapphebels in die Entriegelungsstellung möglich ist, da einer solchen Rückschwenkbewegung der den horizontalen Falzbereich nach oben begrenzende aufschlagende Flügel im Wege steht.
Ferner ist von Vorteil, das anstelle von Stangenausschlüssen und zugehörigen speziellen Schließblechen nunmehr zur Verriegelung Sicherheitszapfen, insbesondere in Form von Roll- oder Pilzzapfen verwendet werden können, die mit stabilen, blendrahmenseitig befestigten Schließteilen zusammenwirken. Bei den Schließteilen kann es sich um die gleichen Teile handeln, wie sie auch im Zusammenhang mit den am jeweiligen Flügel verwendeten allgemeinen Treibstangenbeschlägen Verwendung finden.

Schließlich wird durch die Erfindung die Klapphebelbewegung ganz in die Flügelebene verlagert und im Entriegelungszustand, d.h. in dem Zustand, in dem der Flügel verschwenkt werden kann, der Klapphebel zwangsläufig in eine eingeschwenkte, d.h. im vertikalen Falzbereich liegende Stellung innerhalb der Flügelkontur gebracht, so dass jegliche Anstoß- oder Verletzungsgefahren ausgeschlossen sind.

Weitere besonders vorteilhafte Merkmale und Ausführungsformen der Erfindung sind in den Unteransprüchen angegeben und werden bei der nachfolgenden Beschreibung eines Ausführungsbeispiels anhand der Zeichnung näher erläutert; in der Zeichnung zeigt:
- Fig. 1: eine schematische, teilweise geschnitten dargestellte Ansicht der einander zugewandten unteren Eckbereiche eines zweiflügeligen Fensters im entriegelten Zustand,
- Fig. 2: eine der Fig. 1 entsprechende Darstellung im verriegelten Zustand, und
- Fig. 3: eine Schnittansicht entsprechend der Linie A-A in Fig. 1.

Nach Fig. 1 ümfasst ein zweiflügeliges Fenster ohne Setzholz einen unterschlagenden Flügel 1 und einen aufschlagenden Flügel 2, welche um vertikale Achsen schwenkbar und/oder horizontale Achsen kippbar an einem Blendrahmen 3 gelagert sind.

In dieser Fig. 1 sind die sonstigen Flügelbeschläge nicht dargestellt, die Darstellung beschränkt sich vielmehr auf die erfindungsgemäße Kantriegelanordnung, die zur Verriegelung des unterschlagenden Flügels 1 bezüglich des Blendrahmens 3 vorgesehen ist.

Die Fig. 1 zeigt den Fall, bei dem sowohl der aufschlagende Flügel 2 als auch der unterschlagende Flügel 1 aufgeschwenkt werden kann. Dazu befindet sich die Kantriegelanordnung im entriegelten Zustand, bei dem das flügelseitige Riegelelement 15 und das blendrahmenseitige Schließteil 16 außer Eingriff sind.

Im Eckbereich 20 des unterschlagenden Flügels 1 ist ein beispielsweise aus Spritzguss bestehender Eckwinkel 6 mittels Schrauben 7 fixiert, und an diesem Eckwinkel 6 ist ein Klapphebel 8 an einem Schwenklager 9 befestigt, das etwa im äußeren Eckbereich des Eckwinkels 6 gelegen ist. Der Klapphebel 8, der im entriegelten Zustand im vertikalen Falzbereich 4 gelegen ist und somit keinerlei Überstand über die Außenkonturen des Flügels 1 aufweist, ist in seinem lagerseitigen Endbereich abgewinkelt, insbesondere etwa V-förmig ausgebildet, wobei an diesem abgewinkelten Bereich eine Hebeleck-Anlenkung 10 für ein Verbindungsteil 11 vorgesehen ist, das wiederum gelenkig über eine Lagerstelle 12 mit einem Kuppelteil 13 verbunden ist, das eine Stulpschiene 18 durchgreifend mit einem Gestängeteil 14 verbunden ist, das an seinem Ende das Riegelelement 15 trägt. Dieses Riegelelement 15 ist bevorzugt als Pilzzapfen oder Rollzapfen ausgebildet und diesem Riegelelement 15 ist blendrahmenseitig das Schließteil 16 mit einer Riegelaufnahme 17 zugeordnet, die komplementär zum Riegelelement 15 geformt ist, so dass sich im verriegelten Zustand eine form- und kraftschlüssige Verbindung erzielen lässt.

Der Zustand der Feststellung des unterschlagenden Flügels 1 bezüglich des Blendrahmens 3, d.h. die Verriegelung des unterschlagenden Flügels 1 ist in Fig. 2 dargestellt.

Bei geöffnetem aufschlagenden Flügel 2 kann der Klapphebel 8 aus der in Fig. 1 gezeigten Entriegelungsstellung in die in Fig. 2 gezeigte Verriegelungsstellung geschwenkt werden. Der Klapphebel 8 liegt in dieser Verriegel-ungsstellung im horizontalen Falzbereich 5 zwischen dem unteren Horizontalholm 21 des aufschlagenden Flügels 2 und dem Blendrahmen 3 und kann demgemäß aus dieser Verriegelungsstellung bei geschlossenem aufschlagenden Flügel 2 nicht mehr in die Entriegelungsstellung überführt werden, da sich der Eckbereich des aufschlagenden Flügels 2 in der entsprechenden Schwenkbahn befindet.

Beim Verschwenken des Klapphebels 8 aus der vertikalen Entriegelungsposition in die horizontale Verriegelungsposition bewegt sich die Hebeleck-Anlenkung 10 auf einem Teilkreisbogen um das Schwenklager 9, wobei die sowohl am Klapphebel 8 als auch an dem Kuppelteil 13 gelenkig angeordnete Lagerstelle 12 nach links geschoben und als Folge davon über das Gestängeteil 14 auch das Riegelelement 15 bewegt und in die Riegelaufnahme 17 des Schließteils 16 geschoben wird. Damit ist der unterschlagende Flügel 1 bezüglich des Blendrahmens 3 festgelegt bzw. blockiert und der aufschlagende Flügel 2 kann unbehindert durch den Klapphebel 8 geschlossen werden.

Die Schnittansicht nach Fig. 3 zeigt den aufschlagenden Flügel 2 und den unterschlagenden Flügel 1 mit seiner Deck- oder Schlagleiste 19 im geschlossenen, jedoch nicht verriegelten Zustand, bei dem der Schwenkhebel 8 im vertikalen Falzbereich 4 gelegen ist. Diese Darstellung verdeutlicht, dass in dieser Position, in der beide Flügel 1, 2 aufgeschwenkt werden können, der Klapphebel 8 innerhalb der Umrisskonturen des Flügels 1 gelegen ist.

Das vorstehend geschilderte Ausführungsbeispiel verdeutlicht, dass es durch die erfindungsgemäße Klapphebel-Version gelungen ist, eine vereinfachte Verschlussvorrichtung für den unterschlagenden Flügel 1 zu schaffen, die vor allem hinsichtlich der erzielbaren Einbruchssicherheit entscheidende Vorteile gegenüber allen bisher bekannten Lösungen besitzt.

### Bezugszeichenliste

- 1: unterschlagender Flügel
- 2: aufschlagender Flügel
- 3: Blendrahmen
- 4: vertikaler Falzbereich
- 5: horizontaler Falzbereich
- 6: Eckwinkel
- 7: Verschraubung
- 8: Klapphebel
- 9: Schwenklager
- 10: Anlenkung-Hebeleck
- 11: Verbindungsteil
- 12: Lagerstelle
- 13: Kuppelteil
- 14: Gestängeteil
- 15: Riegelelement
- 16: Schließteil
- 17: Riegelaufnahme
- 18: Stulpschiene
- 19: Deckleiste
- 20: Eckbereich
- 21: Horizontalholm

## Patentansprüche

1. Kantriegel für setzholzfreie zwei- oder mehrflügelige Fenster, Türen oder dergleichen, mit einem am unterschlagenden Flügel (1) verschiebbar geführten, durch einen im Flügelfalzbereich (4) gelegenen Hebel (8) betätigbaren Riegelelement (15), dem blendrahmenseitig ein Schließteil (16) zugeordnet ist,
**dadurch gekennzeichnet,**
**dass** der Hebel (8) als an einem Eckwinkel (6) über ein Schwenklager (9) angelenkter Klapphebel (8) ausgebildet ist, welcher im Bereich des Schwenklagers (9) abgewinkelt ist
und an diesem Hebeleckbereich ein angeschlossenes Gestänge (11, 13, 14) schwenkbar angelenkt ist,
wobei der Klapphebel im montierten Zustand im Eckbereich des unterschlagenden Flügels angeordnet ist und im entriegelten Zustand im vertikalen Flügelfalzbereich (4) und im verriegelten Zustand im horizontalen Flügelfalzbereich (5) gelegen ist,
und **dass** der Klapphebel (8) über das Gestänge (11, 13, 14) zumindest ein im horizontalen Falzbereich (5) des unterschlagenden Flügels (1) verfahrbares und mit einem blendrahmenfesten Schließteil (16) zusammenwirkendes Riegelelement (15) betätigt.

2. Kantriegel nach Anspruch 1,
**dadurch gekennzeichnet,**
**dass** die endseitige Abwinkelung des Klapphebels (8) etwa V-förmig ausgebildet ist.

3. Kantriegel nach einem der vorhergehenden Ansprüche,
**dadurch gekennzeichnet,**
**dass** die Länge des Klapphebels (8) so gewählt ist, dass er sich im verriegelten Zustand zwischen dem unteren Horizontalholm (21) des aufschlagenden Flügels (4) und dem Blandrahmen (3) gelegenen Falzraum (5) erstreckt.

4. Kantriegel nach einem der vorhergehenden Ansprüche,
**dadurch gekennzeichnet,**
**dass** das den Klapphebel (8) mit dem Riegelelement (15) verbindende Gestänge aus einem am Klapphebel (8) schwenkbar gelagerten Verbindungsteil (11), einem am Verbindungsteil (11) schwenkbar gelagerten, die Stulpschiene (18) durchsetzenden und an der Stulpschiene (18) geführten Kuppelteil (13) sowie einem mit diesem Kuppelteil (13) verbundenen und endseitig das Riegelteil (15) tragenden Gestängeteil (14) besteht.

5. Kantriegel nach einem der vorhergehenden Ansprüche,
**dadurch gekennzeichnet,**
**dass** das Riegelteil (15) als Sicherheitszapfen, insbesondere als Roll- oder Pilzzapfen ausgebildet ist.

6. Kantriegel nach Anspruch 5,
**dadurch gekennzeichnet,**
**dass** das Schließteil (16) eine komplementär zum Riegelteil (15) ausgebildete Riegelaufnahme (17) aufweist.

## Claims

1. A flush bolt for double-wing or multi-wing windows, doors or the like without a mullion, having a bolt element (15) which is displaceably guided at the overlapped wing (1), which can be actuated by a lever (8) disposed in the wing rebate region (4) and with which a striker part (16) is associated at the frame side,
**characterised in that**
the lever (8) is made as a folding lever (8) which is pivotally connected to an angle bracket (6) via a pivot bearing (9) and which is angled in the region of the pivot bearing (9);
**in that** an attached linkage (11, 13, 14) is pivotably connected to this lever corner region,
wherein the folding lever is arranged in the corner region of the overlapped wing in the installed state and is disposed in the vertical wing rebate region (4) in the unlatched state and in the horizontal wing rebate region (5) in the latched state;
and **in that** the folding lever (8) actuates at least one bolt element (15) via the linkage (11, 13, 14), said at least one bolt element being movable in the horizontal rebate region (5) of the overlapped wing (1) and cooperating with a striker part (16) fixed to the frame.

2. A flush bolt in accordance with claim 1, **characterised in that** the end-side angling of the folding lever (8) is made in approximately V-shape.

3. A flush bolt in accordance with any one of the preceding claims, **characterised in that** the length of the folding lever (8) is selected such that it extend between the lower horizontal bar (21) of the overlapping wing (4) and the rebate space (5) disposed at the frame (3) in the latched state.

4. A flush bolt in accordance with any one of the preceding claims, **characterised in that** the linkage connecting the folding lever (8) to the bolt element (15) comprises a connection part (11) pivotably journalled at the folding lever (8), a coupling part (13) pivotably journalled at the connection part (11), passing through the cover rail (18) and guided at the cover rail (18) as well as a linkage part (14) connected to this coupling part (13) and supporting the bolt part (15) at the end side.

5. A flush bolt in accordance with any one of the preceding claims, **characterised in that** the bolt part (15) is made as a safety pin, in particular as a roller pin or mushroom pin.

6. A flush bolt in accordance with claim 5, **characterised in that** the striker part (16) has a bolt receiver (17) made complementary to the bolt part (15).

## Revendications

1. Verrou pour le chant d'un battant, destiné à des fenêtres, des portes ou similaires à deux ou plusieurs battants dépourvus de meneaux, comprenant un élément de verrouillage (15), guidé en déplacement sur le battant (1) passant par dessous et susceptible d'être actionné par un levier (8) situé dans la zone de la feuillure (4) des battants, auquel est associée une partie de fermeture (16) du côté du cadre dormant,
**caractérisé en ce que**
le levier (8) est réalisé sous la forme d'un levier rabattable (8) articulé sur une équerre de coin (6) via un palier de pivotement (9), ce levier étant coudé dans la zone du palier de pivotement (9),
et une tringlerie (11, 13, 14) raccordée est articulée en pivotement dans cette zone de coin du levier,
de sorte que le levier rabattable est agencé, dans l'état monté, dans la zone de coin du battant passant par dessous et se trouve, dans l'état déverrouillé dans la zone verticale (4) de la feuillure des battants, et dans l'état verrouillé dans la zone horizontale (5) de la feuillure des battants,
et **en ce que** le levier rabattable (8) actionne via la tringlerie (11, 13, 14) au moins un élément de verrouillage (15) déplaçable dans la zone horizontale (5) de la feuillure du battant (1) passant par dessous et coopérant avec une pièce de fermeture (16) solidaire du cadre dormant.

2. Verrou pour le chant d'un battant, selon la revendication 1,
**caractérisé en ce que** le coudage terminal du levier rabattable (8) est réalisé approximativement en forme de V.

3. Verrou pour le chant d'un battant, selon l'une des revendications précédentes,
**caractérisé en ce que** la longueur du levier rabattable (8) est choisie de telle façon que, dans l'état verrouillé, il s'étend entre le montant horizontal inférieur (21) du battant passant par-dessus (4) et l'espace de feuillure (5) du côté du cadre dormant (3).

4. Verrou pour le chant d'un battant, selon l'une des revendications précédentes,
**caractérisé en ce que** la tringlerie qui relie le levier rabattable (8) à l'élément de verrouillage (15) est constituée d'une pièce de liaison (11) montée pivotante sur le levier rabattable (8), d'une partie d'accouplement (13) montée en pivotement sur la pièce de liaison (11), qui traverse la crémone (18) et qui est guidée sur la crémone (18), ainsi que d'une pièce de tringlerie (14) reliée à cette pièce d'accouplement (13) et portant à son extrémité la pièce de verrouillage (15).

5. Verrou pour le chant d'un battant, selon l'une des revendications précédentes,
**caractérisé en ce que** la pièce de verrouillage (15) est réalisée sous forme de tenon de sécurité, en particulier sous forme de tenon en forme de galet ou de champignon.

6. Verrou pour le chant d'un battant, selon la revendication 5,
**caractérisé en ce que** la pièce de fermeture (16) présente un logement de verrou (17) de réalisation complémentaire à la pièce de verrouillage (15).
